# EUROPÄISCHE PATENTANMELDUNG

(11) **EP 4 707 488 A1**
(43) Veröffentlichungstag der Anmeldung: **11.03.2026**
(21) Anmeldenummer: 24198640.5
(22) Anmeldetag: 05.09.2024
(51) Int. Cl.: E04B 5/12, E04C 3/12, E04C 3/29, E04B 5/23

(54) **HALBFERTIGTEIL, HOLZ-BETON-VERBUNDBAUELEMENT, VERWENDUNG UND VERFAHREN**

(71) Anmelder: Fritz Egger GmbH & Co. OG, 6380 St. Johann in Tirol (AT)
(72) Erfinder: Mauritz, Raimund, 3300 Amstetten (AT)
(74) Vertreter: Cohausz & Florack

(57) **Zusammenfassung**

Die Erfindung betrifft ein Halbfertigteil (104, 204, 404) zur Herstellung eines Holz-Beton-Verbundbauelements (100, 200, 400) mit einer Stapelanordnung (106), die mehrere Untergurtelemente (108, 109) aus Holz und mehrere Stegelemente (110, 310) umfasst, wobei die mehreren Untergurtelemente (108, 109) und die mehreren Stegelemente (110, 310) in einer Stapelrichtung (112) nebeneinander angeordnet und miteinander verklebt sind, so dass die Untergurtelemente (108, 109) und die Stegelemente (110, 310) gemeinsam eine Unterseite (114) und eine gegenüberliegende Oberseite (116) der Stapelanordnung (112) bilden, wobei die Stegelemente (110, 310) an der Oberseite (116) über die Untergurtelemente (108, 109) überstehende Bereiche (122) zu deren zumindest teilweisen Einbettung in Beton aufweisen, wobei die mehreren Untergurtelemente (108, 109) und die mehreren Stegelemente (110, 310) in der Stapelrichtung (112) abwechselnd nebeneinander angeordnet sind und wobei die Stegelemente (110, 310) aus Holzwerkstoff sind. Die Erfindung betrifft weiter die Verwendung des Halbfertigteils (104, 204, 404) sowie ein Holz-Beton-Verbundbauelement (100, 200, 400) und ein Verfahren zu dessen Herstellung.

## Beschreibung

Die vorliegende Erfindung betrifft ein Halbfertigteil zur Herstellung eines Holz-Beton-Verbundbauelements, insbesondere einer Holz-Beton-Verbunddecke oder eines Holz-Beton-Verbundfertigteils. Die vorliegende Erfindung betrifft weiter ein Holz-Beton-Verbundbauelement, insbesondere eine Holz-Beton-Verbunddecke oder ein Holz-Beton-Verbundfertigteil. Die vorliegende Erfindung betrifft weiter eine Verwendung des Halbfertigteils zur Herstellung eines Holz-Beton-Verbundbauelement. Die vorliegende Erfindung betrifft weiter ein Verfahren zur Herstellung eines Holz-Beton-Verbundbauelements.

Aus dem Stand der Technik sind Holz-Beton-Verbunddecken grundsätzlich bekannt. Diese sind in ihrer Konstruktion jedoch aufwändiger und damit teurer als Betondecken. Wesentliche Kostentreiber sind dabei insbesondere die Maßnahmen, die zum Verbund des Holzes mit dem Beton erforderlich sind. Darüber hinaus werden bei den bekannten Systemen die mechanischen Eigenschaften ihrer Bestandteile und deren Zusammenwirken nicht optimal ausgenutzt.

Aus der EP 1 582 644 ist eine Holz-Beton-Verbunddecke bekannt, bei der der Verbund von Holz und Beton durch Kerven im Holz in Kombination mit Schrauben, die Holz und Beton verbinden, erreicht wird. Die Verwendung von Schrauben geht mit recht hohem Arbeitsaufwand und Materialkosten einher. Darüber hinaus führen die Kerven zu einer Querschnittschwächung, so dass größere Gesamtdicken erforderlich sind, um statischen Vorgaben zu genügen. Aus der EP 0 528 450 ist eine Holz-Beton-Verbunddecke bekannt, bei der der Verbund von Holz und Beton durch Holz-Beton-Verbundschrauben hergestellt wird, was mit noch höherem Arbeitsaufwand einhergeht. Weiter sind Systeme mit eingeklebten Streckmetallen oder anderen mechanische Verbindungsmitteln bekannt, die ebenfalls zu einer aufwändigen Herstellung und/oder Montage führen.

Aus der EP 0 952 271 ist ein Holz-Beton-Verbundelement bekannt, das ein Holzbauteil aus einer Vielzahl von in Brettstapelbauweise zusammengefügten Brettern und ein Betonbauteil aufweist. Zwischen jeweils mehreren Brettern des Holzbauteils sind Verbundstege in das Holzbauteil eingefügt, die zur Einbettung in das Betonbauteil dienen und aus Vollholz bestehen. Vollholz weist jedoch lediglich eine mäßige Querzugfestigkeit und zudem natürliche Schwachstellen zum Beispiel durch Astansätze auf, wodurch es zu einem Reißen des Verbundstegs und somit zu einem Versagen des Verbunds zwischen Beton und Holz und damit des gesamten Bauteils kommen kann. Anstelle von Verbundstegen aus Vollholz können gemäß EP 0 952 271 auch Verbundbleche oder Verbundstege aus Kunststoff, Stahlgitter oder Gewebematten verwendet werden, die zum Beispiel durch Kleben oder Schrauben am Brettstapel befestigt werden können. Dies führt jedoch zu einer aufwändigeren Herstellung aufgrund der verschiedenartigen und kostspieligen Materialien, insbesondere bei deren Verklebung.

Aus der EP 1 992 755 ist weiter ein Holz-Beton-Verbundbauteil mit einem Druckgurt aus Beton und ein oder mehreren Zuggurten aus Holzwerkstoff oder Holz bekannt. Die ein oder mehreren Zuggurte weisen zum Druckgurt weisende Ausnehmungen auf, in die Stege eingesetzt sind, mit denen die Zuggurte mit dem Druckgurt aus Beton verbunden sind. Diese Ausnehmungen führen zu einer Querschnittsreduzierung und damit einer Schwächung der Zuggurte.

Vor diesem Hintergrund liegt der vorliegenden Erfindung die Aufgabe zu Grunde, ein Holz-Beton-Verbundbauelement und ein Halbfertigteil zu dessen Herstellung bereitzustellen, das die zuvor beschriebenen Nachteile zumindest teilweise reduziert oder vermeidet.

Diese Aufgabe wird erfindungsgemäß gelöst durch ein Halbfertigteil zur Herstellung eines Holz-Beton-Verbundbauelements, insbesondere einer Holz-Beton-Verbunddecke oder eines Holz-Beton-Verbundfertigteils, mit einer Stapelanordnung, die mehrere Untergurtelemente aus Holz und mehrere Stegelemente umfasst, wobei die mehreren Untergurtelemente und die mehreren Stegelemente in einer Stapelrichtung nebeneinander angeordnet und miteinander verklebt sind, so dass die Untergurtelemente und Stegelemente gemeinsam eine Unterseite und eine gegenüberliegende Oberseite der Stapelanordnung bilden, wobei die Stegelemente an der Oberseite über die Untergurtelemente überstehende Bereiche zu deren zumindest teilweisen Einbettung in Beton aufweisen, wobei die mehreren Untergurtelemente und die mehreren Stegelemente in der Stapelrichtung abwechselnd nebeneinander angeordnet sind und wobei die Stegelemente aus Holzwerkstoff sind.

Vollholz ist ein sehr inhomogener Werkstoff, der im Querschnitt starke Inhomogenitäten insbesondere durch Äste oder unregelmäßige Faserverläufe aufweist. Gegenüber Stegelementen aus Vollholz weisen Stegelemente aus Holzwerkstoff gleichbleibendere Eigenschaften auf, so dass das Risiko eines Versagens des mit dem Halbfertigteil hergestellten Holz-Beton-Verbundbauelements wegen naturgegebener Schwachstellen im Vollholz, wie Äste, reduziert wird.

Holzwerkstoffe haben gegenüber Vollholz zudem den Vorteil einer besseren Ressourcennutzung. So kann beispielsweise bei der Herstellung von Holzwerkstoffen ein größerer Anteil des Ursprungsholzes verwendet werden als beim Zuschneiden von Vollholz.

Zudem lassen sich aus geringerwertigem Holz und Altholz Holzwerkstoffe herstellen, die eine gegenüber höherwertigem Vollholz gleiche oder sogar höhere Tragfähigkeit aufweisen. Insbesondere können die Stegelemente aus Holzwerkstoff in Plattenrichtung, d.h. in Längserstreckungsrichtung und Höhenrichtung, d.h. in Richtung von der Unterseite zur Oberseite der Stapelanordnung des Halbfertigteils, eine deutlich höhere Zugfestigkeit aufweisen als die Querzugfestigkeit von Vollholz. Auf diese Weise lassen sich Ressourcen einsparen und das Halbfertigteil günstiger produzieren.

Weiterhin ergibt sich ein überraschender Vorteil durch die abwechselnde Anordnung und Verklebung von Stegelementen aus Holzwerkstoff und Untergurtelementen aus Holz:
Wird ein Untergurtelement aus Vollholz auf Zug beansprucht, so ergeben sich in homogenen Bereichen des Vollholzes mit parallelem Faserverlauf über den gesamten Querschnitt homogene, faserparallele Spannungen. Im Bereich von Inhomogenitäten, beispielsweise Ästen oder inhomogenen Faserverläufen, entstehen jedoch starke Abweichungen und Umlenkungen des Spannungsverlaufes, da zum Beispiel Äste nur einen Bruchteil der Festigkeit und Steifigkeit des ungestörten Holzverlaufes aufweisen. Dementsprechend erhöhen sich die Spannungen durch Umleitung in den verbleibenden Restquerschnitt des Untergurtelements und es ergeben sich durch diese Umleitung und schräge Faserverläufe Spannungen quer zum sonstigen Faserverlauf des Holzes. Dies kann zum vorzeitigen Versagen des Untergurtelements führen, da das Holz bei Laststeigerung zunächst im Astbereich reißt und die Lasten aus diesem Bereich in den verbleibenden Restquerschnitt umgelagert werden. Durch diese Umlagerung kommt es dann zu hohen lokalen Querzugspannungen sowie zu zusätzlichen Biegespannungen aus der Verformung im eingerissenen Holzquerschnitt, so dass das Holz quer zur Faser reißt und sich der Riss entlang der Fasern weiter ausbreitet, so dass es sehr rasch zum Gesamtversagen des Holzquerschnitts kommt.

Es wurde festgestellt, dass ein solches vorzeitiges Versagen des Untergurtelements durch die abwechselnde Anordnung von miteinander verklebten Stegelementen aus Holzwerkstoff und Untergurtelementen aus Holz verhindert werden kann.

Durch die homogeneren Eigenschaften des Holzwerkstoffs weisen die Stegelemente eine recht hohe Festigkeit auch quer zum Faserverlauf des Holzes der

Untergurtelemente auf. Durch die beidseitige Verklebung der Untergurtelemente mit benachbarten Stegelementen wird das lokale Aufreißen der Untergurtelemente quer zur Faser im Bereich von Inhomogenitäten wie Astbereichen bzw. ein Krümmen der Untergurtelemente im Versagensfall an einer solchen Inhomogenität unterbunden. Insbesondere kann die Last im Untergurtelement über die verklebten Stegelemente besser im Restquerschnitt verteilt werden und die geringe Querzugfestigkeit des Vollholzes wird durch die hohe Festigkeit des Holzwerkstoffs der Stegelemente kompensiert. Dies führt zu einer signifikanten Erhöhung der Tragfähigkeit, so dass die Untergurtelemente und ggf. Stegelemente zum Beispiel kleiner und damit kostengünstiger dimensioniert werden können. Bei Stegelementen aus Vollholz würde dieser Effekt wegen der geringen Querzugfestigkeit des Vollholzes nicht oder lediglich in stark reduziertem Maße auftreten.

Das Halbfertigteil ist zur Herstellung eines Holz-Beton-Verbundbauelements vorgesehen. Bei dem Holz-Beton-Verbundbauelement kann es sich insbesondere um eine Holz-Beton-Verbunddecke handeln. Zu diesem Zweck können zum Beispiel ein oder mehrere Halbfertigteile in eine Einbauposition gebracht und mit Ortbeton zu einem Holz-Beton-Verbundbauelement, insbesondere einer Holz-Beton-VerbundDecke, verbunden werden. Es ist auch denkbar, dass das Halbfertigteil zur Herstellung eines Holz-Beton-Verbundfertigteils verwendet wird, das anschließend in eine Einbauposition gebracht wird und dort zum Beispiel noch randseitig mit Beton vergossen wird.

Das Halbfertigteil weist eine Stapelanordnung auf, die mehrere Untergurtelemente aus Holz und mehrere Stegelemente umfasst. Die Untergurtelemente und Stegelemente erstrecken sich insbesondere in eine Längserstreckungsrichtung, die quer zur Stapelrichtung verläuft. Die Untergurtelemente und Stegelemente erstrecken sich in Längserstreckungsrichtung insbesondere parallel zueinander. Die Untergurtelemente können insbesondere brett- oder kantholzförmig ausgebildet sein. Vorzugsweise weisen die Untergurtelemente quer zu ihrer Längserstreckungsrichtung einen rechteckigen Querschnitt auf.

Die Stapelanordnung kann beispielsweise eine Breite in Stapelrichtung im Bereich 0,5 - 2,5 m, vorzugsweise 0,75 - 2 m, insbesondere 1 - 1,5 m, aufweisen. Die Stapelanordnung kann beispielsweise eine Länge in Längserstreckungsrichtung (Spannweite) im Bereich 1 - 15 m, vorzugsweise 2,5 - 10 m, insbesondere 5 - 8,5 m aufweisen.

Die Untergurtelemente sind aus Holz, insbesondere Vollholz. Die Untergurtelemente können insbesondere in Längsrichtung mehrere verbundene, insbesondere keilgezinkte, Vollholzabschnitte aufweisen.

Die Untergurtelemente dienen, in Kombination mit den dazwischen angeordneten Stegen, als Zuggurte zur Aufnahme von Zugkräften im fertigen Holz-Beton-Verbundelement. Die über den Untergurt überstehenden Bereiche der Stegelemente dienen im fertigen Holz-Beton-Verbundelement als Abstandhalter zwischen Untergurt und Beton-Obergurt und zur Verbindung des Halbfertigteils mit einer Betonschicht. Zu diesem Zweck weisen die Stegelemente an der Oberseite über die Untergurtelemente überstehende Bereiche zu deren zumindest teilweisen Einbettung in Beton auf.

Die mehreren Untergurtelemente und die mehreren Stegelemente sind in einer Stapelrichtung abwechselnd nebeneinander angeordnet und miteinander verbunden, so dass die Untergurtelemente und Stegelemente gemeinsam eine Unterseite und eine gegenüberliegende Oberseite der Stapelanordnung bilden. Die Unterseite und die Oberseite werden demnach durch jeweilige Flächen der abwechselnd nebeneinander angeordneten Untergurtelemente und Stegelemente gebildet.

Durch die abwechselnde Anordnung der Untergurtelemente und Stegelemente ist ein Untergurtelement jeweils beidseitig mit Stegelementen verklebt, wodurch - wie zuvor beschrieben - insbesondere eine gleichmäßigere Verteilung von auftretenden Zugkräften und eine Beschränkung von Risslängen ermöglicht wird.

Die Oberseite ist vorliegend die Seite der Stapelanordnung, die im fertigen Holz-Beton-Verbundbauelement der Betonschicht zugewandt ist. An dieser Oberseite stehen die Stegelemente über die Untergurtelemente über und können auf diese Weise beim fertigen Holz-Beton-Verbundbauelement als Abstandhalter zwischen den Untergurtelementen und der Betonschicht sowie, durch die zumindest teilweise Einbettung der überstehenden Bereiche in die Betonschicht, als Verbindung der Stapelanordnung mit der Betonschicht dienen.

Die Unterseite der Stapelanordnung ist vorzugsweise im Wesentlichen plan. Auf diese Weise kann zum Beispiel eine plane Unterseite einer aus dem Halbfertigteil hergestellten Holz-Beton-Verbunddecke erreicht werden.

Durch die abwechselnde Anordnung der Untergurtelemente und Stegelemente werden die Stegelemente vollständig in die Stapelanordnung eingebunden, ohne den Querschnitt der Untergurtelemente zu schwächen. Auf diese Weise wird ein statisch sehr leistungsfähiger Querschnitt der Untergurtelemente ohne Schwächungen erreicht.

Die abwechselnd nebeneinander angeordneten Untergurtelemente und Stegelemente sind miteinander verklebt. Die Verklebung zwischen den Untergurtelementen und den jeweils benachbarten Stegelementen ist vorzugsweise im Wesentlichen vollflächig. Auf diese Weise kann ein Aufreißen der Untergurtelemente quer zur Faser verhindert werden. Vollholz kann ohne eine solche Verklebung bei hoher Belastung insbesondere im Bereich einer Schwächung, z.B. durch einen Ast, einseitig aufreißen. Aufgrund der geringen Querzugfestigkeit und der typischen Schrägfasrigkeit von Vollholz pflanzt sich ein solcher Riss im Holz fort, wodurch es zu einem Totalversagen kommen kann. Durch die Verklebungen der Untergurtelement mit den Stegelementen wird dieser Mechanismus unterbunden und die Tragfähigkeit der Untergurtelemente wird erhöht. Insbesondere können durch die Verklebung der Untergurtelemente mit den Stegelementen eine Rissfortpflanzung gehemmt und dadurch die Risslängen begrenzt werden.

Weiterhin können durch die Verklebungen die Quelleigenschaften der Stapelanordnung bei Feuchtigkeit optimiert werden, da sich die unterschiedlichen Quelleigenschaften der Untergurtelemente und Stegelement teilweise gegenseitig sperren und die Verklebung zudem als Feuchtigkeitsbarriere wirkt.

Zusätzlich können die Untergurtelemente und benachbarten Stegelemente auch form- und/oder kraftschlüssig miteinander verbunden sein, beispielsweise miteinander verschraubt oder vernagelt sein, beispielsweise mittels Stahlnägeln oder Hartholznägeln.

Die Stegelemente sind aus Holzwerkstoff. Der Holzwerkstoff ist insbesondere ein Plattenwerkstoff. Vorzugsweise enthält der Holzwerkstoff der Stegelemente Holzspäne.

Der Holzwerkstoff enthält vorzugsweise Holzpartikel, beispielsweise Holzspäne oder Holzfasern, und ein Bindemittel, beispielsweise ein Harz, insbesondere Kunstharz wie zum Beispiel Melaminharz. Insbesondere können die Stegelemente aus Spanplatten, insbesondere Spanplatten P5 oder P7 gemäß EN 712, aus OSB-Platten (OSB, Oriented Strand Board), insbesondere OSB/3 oder OSB/4 gemäß EN 300, oder aus Flakeboards gebildet sein. Vorzugsweise besteht der Holzwerkstoff zu mindestens 50 Gew.-%, weiter bevorzugt zu mindestens 80 Gew.-%, aus Holzpartikeln. Weiterhin enthält der Holzwerkstoff vorzugsweise Bindemittel mit einem Gehalt in einem Bereich von 2 - 12 Gew.-%.

Der Holzwerkstoff kann auch ein aus Furnierschichten zusammengesetzter Plattenwerkstoff, insbesondere Sperrholz oder Furnierschichtholz (Laminated Veneer Lumber - LVL), sein.

Die Holzfasern des Holzwerkstoffs, insbesondere bei OSB oder Sperrholz, sind vorzugsweise in zumindest zwei Hauptrichtungen der Stegelemente orientiert, insbesondere in Längserstreckungsrichtung und Höhenrichtung, d.h. in der Richtung von Unterseite zur Oberseite der Stapelanordnung. Alternativ können die Holzfasern des Holzwerkstoffs, insbesondere bei Spanplatte oder Faserplatte, in zufälliger Richtung orientiert sein. Durch diese Anordnung der Faserorientierung weisen solche Werkstoffe eine zum gewachsenen Holz höhere Schubfestigkeit und Schubsteifigkeit sowie Querzugfestigkeit auf. Auf diese Weise kann über die Stegelemente eine schubsteifere und langlebigere Verbindung zwischen den Untergurtelementen und der Betonschicht erreicht werden.

Die oben genannte Aufgabe wird erfindungsgemäß weiterhin gelöst durch ein Holz-Beton-Verbundbauelement mit dem zuvor beschriebenen Halbfertigteil oder einer Ausführungsform davon und mit einer Betonschicht, wobei die überstehenden Bereiche der Stegelemente zumindest abschnittsweise in die Betonschicht eingebettet, insbesondere eingegossen, sind. Das Halbfertigteil, insbesondere dessen Untergurtelemente, und die Betonschicht sind durch die zumindest abschnittsweise in die Betonschicht eingebetteten überstehenden Bereiche der Stegelemente des Halbfertigteils insbesondere schubfest miteinander verbunden.

Bei dem Holz-Beton-Verbundbauelement kann es sich insbesondere um eine Holz-Beton-Verbunddecke handeln. Die Betonschicht kann entsprechend mittels Ortbetons erzeugt werden. Weiterhin kann es sich bei dem Holz-Beton-Verbundbauelement um ein Holz-Beton-Verbundfertigteil, insbesondere Deckenelement, handeln, das herstellungsseitig mit einer Betonschicht versehen wird, bevor es an den Einbauort verbracht wird.

Das Holz-Beton-Verbundbauelement weist eine Betonschicht auf. Die Betonschicht kann aus Normalbeton, insbesondere mit Druckfestigkeit C20/25 bis C30/37, bestehen. Bei Bedarf kann auch Beton mit einer höheren Festigkeitsklasse gewählt werden. Weiterhin kann die Betonschicht aus Stahlfaserbeton bestehen. Vorzugsweise wird zur Herstellung der Betonschicht eine schwindarme Betonmischung verwendet. Die Betonschicht weist vorzugsweise eine Dicke im Bereich 20 - 150 mm, vorzugsweise 40 - 100 mm, insbesondere 50 - 80 mm, auf. Auf diese Weise wird ein guter Kompromiss zwischen Gewicht und Tragfähigkeit im Verbund mit dem Halbfertigteil erreicht. Die Betonschicht bzw. die zu deren Herstellung verwendete Betonmischung weist vorzugsweise ein Größtkorn < 30 mm, weiter bevorzugt < 25 mm, insbesondere ≤ 16 mm auf.

In die Betonschicht kann eine Bewehrung eingebettet sein. Auf diese Weise können die Rissbreiten der Betonschicht begrenzt werden. Die Bewehrung kann insbesondere eine Bewehrungsstahlmatte oder einzelne Bewehrungseisen umfassen. Vorzugsweise erstreckt sich die Bewehrung in Längserstreckungsrichtung über die Betonschicht hinaus. Auf diese Weise kann das Holz-Beton-Verbundbauelement in Längsrichtung in Ortbeton, beispielsweise eines Ringankers, eingebettet werden.

Die oben genannte Aufgabe wird erfindungsgemäß weiterhin gelöst durch die Verwendung des zuvor beschriebenen Halbfertigteils oder einer Ausführungsform davon zur Herstellung eines Holz-Beton-Verbundbauelements, insbesondere des zuvor beschriebenen Holz-Beton-Verbundbauelements oder einer Ausführungsform davon. Insbesondere werden bei der Herstellung des Holz-Beton-Verbundbauelements die überstehenden Bereiche der Stegelemente teilweise in Beton eingebettet.

Die oben genannte Aufgabe wird erfindungsgemäß weiterhin gelöst durch ein Verfahren zur Herstellung des zuvor beschriebenen Holz-Beton-Verbundbauelements oder einer Ausführungsform davon. Bei dem Verfahren wird das zuvor beschriebene Halbfertigteil oder eine Ausführungsform davon bereitgestellt. Weiter wird bei dem Verfahren zumindest ein oberer Teil der überstehenden Bereiche der Stegelemente des Halbfertigteils in nicht ausgehärtetem Beton eingebettet, so dass sich bei Aushärten des Betons eine Betonschicht ergibt, in die zumindest der obere Teil der überstehenden Bereiche der Stegelemente eingebettet ist.

Bei dem Verfahren können optional ein Füllmaterial und/oder ein oder mehrere Installationsleitungen und/oder Leerrohre dafür zwischen den überstehenden Bereichen angeordnet werden. Die Installationsleitungen und/oder Leerrohre können zum Beispiel in Stapelrichtung und/oder Längsrichtung verlaufen. Das Anordnen des Füllmaterials bzw. der ein oder mehrere Installationsleitungen oder Leerrohre dafür kann vor oder nach dem Einbetten des zumindest oberen Teils der überstehenden Bereiche der Stegelemente des Halbfertigteils in nicht ausgehärteten Beton erfolgen.

Bei einer Ausgestaltung des Verfahrens wird das Halbfertigteil mit den überstehenden Bereichen der Stegelemente nach oben angeordnet und der nicht ausgehärtete Beton auf das Holz-Beton-Verbundbauelement aufgegeben. Etwaiges Füllmaterial wird bei dieser Ausgestaltung des Verfahrens vorzugsweise vor dem Aufgeben des Betons zwischen den überstehenden Bereichen angeordnet. Auf diese Weise kann das Füllmaterial als Abstandhalter zwischen den Untergurtelementen und dem Beton dienen.

Das Halbfertigteil kann insbesondere am Einsatzort angeordnet werden, beispielsweise auf ein oder mehreren Auflagern, insbesondere Wänden eines Gebäudes. Weiterhin kann der Beton als Ortbeton aufgegeben werden. Auf diese Weise kann eine Holz-Beton-Verbunddecke an ihrem Einsatzort hergestellt werden.

Es ist aber auch denkbar, dass das Holz-Beton-Verbundbauelement als Holz-Beton-Verbundfertigteil hergestellt wird, das anschließend zu seinem Einsatzort transportiert wird.

Bei einer alternativen Ausgestaltung des Verfahrens wird das Halbfertigteil mit den überstehenden Bereichen der Stegelemente nach unten ausgerichtet und mit dem zumindest oberen Teil der überstehenden Bereiche der Stegelemente in nicht-ausgehärteten Beton eingetaucht. Auf diese Weise lässt sich durch die Eintauchtiefe der Stegelemente in den nicht-ausgehärteten Beton der Abstand zwischen den Untergurtelementen und der Betonschicht unabhängig von Füllmaterial zwischen den überstehenden Bereichen einstellen. Diese Ausgestaltung erlaubt damit die Herstellung von Holz-Beton-Verbundbauelementen ohne Füllmaterial zwischen den überstehenden Bereichen oder ein nachträgliches Einbringen von Füllmaterial zwischen die überstehenden Bereiche. Mit dieser Ausgestaltung lassen sich besonders vorteilhaft Holz-Beton-Verbundfertigteile herstellen.

Im Folgenden werden verschiedene Ausführungsformen des Halbfertigteils, des Holz-Beton-Verbundbauelements, des Verfahrens und der Verwendung beschrieben, wobei die einzelnen Ausführungsformen jeweils unabhängig voneinander für das Halbfertigteil, das Holz-Beton-Verbundbauelement, das Verfahren und die Verwendung gelten. Darüber hinaus können die einzelnen Ausführungsformen beliebig miteinander kombiniert werden.

Bei einer Ausführungsform sind die Untergurtelemente aus Konstruktionsvollholz. Dieses Material ist besonders vorteilhaft für die Zuggurtfunktion der Untergurtelemente im Holz-Beton-Verbundbauteil.

Die Untergurtelemente können in Längserstreckungsrichtung als einteiliges Vollholz ausgebildet sein, das sich über im Wesentlichen die volle Länge der Stapelanordnung erstreckt. Es ist auch denkbar, dass die Untergurtelemente in Längserstreckungsrichtung mehrere mittels zugübertragender Längsverbindungen, beispielsweise Keilzinkung oder Schäftung, verbundene Vollholzstücke aufweisen.

Das Vollholz der Untergurtelemente weist vorzugsweise eine Festigkeitsklasse im Bereich C14 bis C30, weiter bevorzugt C16 bis C24, gemäß EN 338:2016 oder eine gleichwertige Sortierklasse auf.

Bei einer Ausführungsform weisen die Untergurtelemente in Stapelrichtung eine Breite im Bereich 40 - 200 mm, vorzugsweise 60 - 150 mm, insbesondere 75 - 120 mm, auf. Durch die Verwendung verhältnismäßig schmaler Untergurtelemente zwischen jeweils zwei Stegelementen wird erreicht, dass sich in den Untergurtelementen auftretende Spannungen über die damit verklebten Stegelemente gleichmäßiger verteilen. Insbesondere können an einer natürlichen Schwachstelle eines Untergurtelements, beispielsweise aufgrund eines Asts, auftretenden Querkräfte über die bei den schmalen Untergurtelementen nahen Stegelemente abgeleitet werden. Weiterhin werden die Längen etwaig in den Untergurtelementen auftretender Risse durch die nahen Stegelemente beschränkt.

Insbesondere wird durch die dadurch in Stapelrichtung eng beabstandeten Stegelemente ein starker Verbund zwischen den Untergurtelementen und der Betonschicht bewirkt. Mit der, vorzugsweise vollflächigen, Verklebung der Stegelemente und Untergurtelemente wird auf diese Weise in Stapelrichtung ein enger Abstand der Klebeschichten erreicht, die den Verbund ebenfalls stärken, insbesondere ein Reißen der Untergurtelemente quer zur Faser verhindern. Auf diese Weise kann die Tragfähigkeit des mit dem Halbfertigteil herzustellenden Holz-Beton-Verbundbauelement erhöht werden.

Bei einer Ausführungsform weisen die Untergurtelemente eine Höhe im Bereich 40 - 160 mm, vorzugsweise 50 - 100 mm, insbesondere 50 - 70 mm, auf. Die Höhe der Untergurtelemente verläuft insbesondere quer zur Stapelrichtung in der Richtung von der Unterseite zur Oberseite der Stapelanordnung. Es wurde festgestellt, dass bei dem vorgeschlagenen Halbfertigteil gute Tragfähigkeiten des daraus herzustellenden Holz-Beton-Verbundbauelements bei relativ geringen Untergurtelementquerschnitten erreicht werden können. Auf diese Weise lassen sich die Halbfertigteile mit weniger Materialeinsatz und damit günstiger herstellen.

Bei einer Ausführungsform weisen die Stegelemente in Stapelrichtung eine Breite im Bereich 10 - 25mm, vorzugsweise 12 - 20 mm, insbesondere 14 - 18 mm, auf. Es wurde festgestellt, dass diese Stegelementbreiten bei Stegelementen aus Holzwerkstoff zum sicheren Verbinden der Untergurtelemente mit der Betonschicht ausreichend sind. Darüber hinaus wird durch diese recht geringen Breiten erreicht, dass die Untergurtelemente in Stapelrichtung einen größeren relativen Anteil der Stapelanordnung ausmachen, wodurch die Tragfähigkeit des aus dem Halbfertigteil herzustellenden Holz-Beton-Verbundbauelements verbessert wird. Insbesondere weist das Holz der Untergurtelemente ein deutlich höheres, beispielsweise um einen Faktor 3 höheres, Elastizitätsmodul auf als der Holzwerkstoff der Stegelemente, wie zum Beispiel OSB. Durch den größeren Anteil der Untergurtelemente an dem gesamten Untergurt wird damit eine größere Steifigkeit in Längsrichtung erreicht. Die beschriebenen recht geringen Breiten der Stegelemente sind insbesondere vorteilhaft in Kombination mit den zuvor beschriebenen recht geringen Breiten der Untergurtelemente. Durch die Kombination der jeweils angegebenen Breitenbereiche wird gleichzeitig eine gute Spannungsverteilung und Risslängenbegrenzung sowie eine hohe Steifigkeit in Längsrichtung erreicht.

Die Dimensionen der Untergurtelemente, insbesondere deren Höhe, und/oder die Dimensionen weiterer tragender Teile kann an die angestrebte Tragfähigkeit und Spannweite, d.h. Länge des Halbfertigteils in Längserstreckungsrichtung, angepasst werden.

Bei einer Ausführungsform weisen die an der Oberseite über die Untergurtelemente überstehenden Bereiche der Stegelemente eine Höhe im Bereich 20 - 600 mm, vorzugsweise 50 - 600 mm, weiter bevorzugt 200 - 500 mm, insbesondere 250 - 400 mm auf. Mit anderen Worten stehen die Stegelemente an der Oberseite vorzugsweise um 20 - 600 mm, vorzugsweise 50 - 600 mm, weiter bevorzugt 200 - 500 mm, insbesondere 200 - 400 mm über die Untergurtelemente hervor. Auf diese Weise kann bei der Herstellung des Holz-Beton-Verbundbauteils eine ausreichend tiefe Einbettung in den Beton erreicht werden. Darüber hinaus kann die Betonschicht beabstandet von den Untergurtelementen angeordnet werden, wodurch die Betonschicht und die Untergurtelemente außerhalb der neutralen Faser angeordnet werden können und sich bessere Trageigenschaften des Holz-Beton-Verbundbauteils ergeben bzw. die Materialstärken für gleiche Trageigenschaften reduziert werden können.

Bei einer Ausführungsform sind die überstehenden Bereiche der Stegelemente mit einer Profilierung versehen, insbesondere in einem oberen Teil der überstehenden Bereiche. Insbesondere können die Stegelemente einen profilierten Stegrand aufweisen. Auf diese Weise kann ein in Längserstreckungsrichtung schubfester Verbund zwischen den Untergurtelementen und der Betonschicht des mit dem Halbfertigteil herzustellenden Holz-Beton-Verbundbauelements erreicht werden. Insbesondere kann auf diese Weise ein Formschluss zwischen den Stegelementen und der Betonschicht erreicht werden, so dass die Stapelanordnung und die Betonschicht tragend miteinander verbunden werden. Zudem lässt sich eine solche Profilierung einfach in die Stegelemente einbringen.

Die Profilierung kann beispielsweise derart sein, dass die Stegelemente an ihrem Stegrand Ausnehmungen aufweisen, insbesondere in Form eines Nockenprofils. Der in die Ausnehmungen gegossene Beton der Betonschicht bewirkt einen Formschluss, insbesondere in Längserstreckungsrichtung. Die Ausnehmungen weisen vorzugsweise eine Tiefe (bzw. die Nocken dazwischen eine Höhe) im Bereich 5 - 80 mm, weiter bevorzugt 10 - 40 mm, insbesondere 15 - 25 mm auf. Auf diese Weise wird erreicht, dass die dadurch bewirkte formschlüssige Verbindung der Betonschicht mit den Stegelementen Zugkräfte in Längsrichtung gut aufnehmen kann.

Die Ausnehmungen können eine Rechteckform aufweisen. Eine Rechteckform ist prozesstechnisch einfach herzustellen und bewirkt eine gute Aufnahme von Zugkräften in Längsrichtung. Zugkräfte quer zur Betonfläche werden in begrenztem Umfang durch Reibung und Verzahnung des Betons an den vertikalen Flanken der rechteckigen Ausnehmungen aufgenommen. Für eine bessere Aufnahme solcher Zugkräfte beträgt die Tiefe der Ausnehmungen in diesem Fall vorzugsweise mindestens 10 mm, weiter bevorzugt mindestens 15 mm.

Weiter bevorzugt weisen ein oder mehrere der Ausnehmungen eine Schwalbenschwanzform auf, wodurch die Einbettung im Beton verbessert wird und quer zur Betonfläche, d.h. in Höhenrichtung der Stegelemente auftretende Zugkräfte besser aufgenommen werden können.

Die geneigten Flanken einer Schwalbenschwanzform können allerdings dazu führen, dass eine entlang der Längserstreckungsrichtung wirkende Kraft teilweise in eine Vertikalkraft in Höhenrichtung des Stegelements umgelenkt wird, die insbesondere im Schub-beanspruchten Querschnitt der Nocke zwischen den Ausnehmungen eine Querzugbeanspruchung ergibt.

Bei einer weiteren Ausführungsform weisen ein oder mehrere der Ausnehmungen eine Rechteckform mit ein oder mehreren Hinterschneidungen auf. Die ein oder mehreren Hinterschneidungen weisen vorzugsweise jeweils eine Hinterschnittfläche auf, die besonders bevorzugt parallel zur Oberseite des Stegrands verläuft. Insbesondere kann die Ausnehmung beidseitig ein oder mehrere Hinterschneidungen aufweisen. Durch die Hinterschneidungen wird - wie bei der Schwalbenschwanzform - eine bessere Einbettung im Beton erreicht, die quer zur Betonfläche auftretende Zugkräfte besser aufnehmen können. Gegenüber einer Schwalbenschwanzform kommt es bei der Rechteckform mit ein oder mehreren Hinterschneidungen jedoch nicht oder lediglich in geringem Ausmaß zu einer Umlenkung einer Längskraft in eine Vertikalkraft, so dass Zugbeanspruchungen in dieser Richtung und auch Querzugbeanspruchungen im Bereich der Nocken reduziert werden können.

Bei einer weiteren Ausführungsform weisen ein oder mehrere der Ausnehmungen eine einseitige Schwalbenschwanzform mit einer vertikalen und einer geneigten Flanke auf. Abhängig von der Position einer Ausnehmung in Längserstreckungsrichtung kommt es vor, dass Schubkräfte in Längserstreckungsrichtung lediglich in einer Richtung auftreten oder in einer Richtung deutlich stärker sind als in Gegenrichtung. Die vertikale Flanke der Ausnehmung wird vorzugsweise so ausgerichtet, dass sie durch die auftretenden Schubkräfte stärker belastet wird als die geneigte Flanke. Auf diese Weise können eine Umlenkung der Schubkraft in eine Vertikalkraft und folglich das Auftreten von Querkräften gegenüber einer beidseitigen Schwalbenschwanzform reduziert werden, während durch die geneigte Flanke eine gute Einbettung im Beton mit vertikalem Formschluss erreicht wird.

Insbesondere können ein oder mehrere der Ausnehmungen entlang der Längserstreckungsrichtung derart angeordnet sein, dass die geneigte Flanke einer Ausnehmung jeweils näher zur Mitte des Stegelements in Längserstreckung liegt als die vertikale Flanke. Mit anderen Worten liegt die vertikale Flanke der zwischen den Ausnehmungen befindlichen Nocken vorzugsweise jeweils näher zur Mitte des Stegelements in Längserstreckung als die geneigte Flanke.

Die Ausnehmungen bzw. dazwischen angeordneten Nocken können entlang der Längserstreckungsrichtung in Abmessung und Form variieren. Weiterhin können auch gekrümmte, polygonale oder andere Profilierungen verwendet werden, die eine ausreichende Verzahnung mit dem Beton bewirken.

Bei einer Ausführungsform ist an der Unterseite der Stapelanordnung eine Platte vorgesehen, die vorzugsweise mit der Unterseite verklebt ist. Die Platte erstreckt sich vorzugsweise im Wesentlichen über die gesamte Unterseite der Stapelanordnung. Es sind auch mehrere nebeneinander angeordnete Platten denkbar, die sich gemeinsam über die gesamte Unterseite der Stapelanordnung erstrecken. Die ein oder mehreren Platten erstrecken sich vorzugsweise in Stapelrichtung über mehrere Untergurtelemente und/oder mehrere Stegelemente, vorzugsweise im Wesentlichen über die gesamte Ausdehnung der Stapelanordnung in Stapelrichtung.

Durch die Platte kann ein Quellen und/oder Schwinden der Stapelanordnung in Stapelrichtung reduziert werden.

Unidirektional verklebte Holzteile haben das Problem der Quellung und Schwindung quer zur Faserrichtung. Diese kann bei 4% Holzfeuchteänderung ca. 10 mm je Meter Querschnittsbreite betragen. Bei Verwendung solcher Halbfertigteile für Holz-Beton-Verbundbauelemente kann diese gerichtete Quellung und Schwindung zu Problemen bei Änderung der Bauwerksfeuchte, zum Beispiel aus Nutzungsänderung oder dem Wechsel zwischen Heiz- und Sommerperiode, führen. Um diese Probleme zu reduzieren, können breite Arbeitsfugen zwischen den Bauteilen vorgesehen werden, die jedoch wiederum zu ästhetischen oder bauphysikalischen Problemen, zum Beispiel hinsichtlich Luftdichtheit, Feuchtetransporte oder Schallschutz, führen können bzw. konstruktiv aufwändig berücksichtig werden müssen. Ebenso ist bei solchen Bauteilen wegen des praktisch nicht quellenden und schwindenden Betons die Bildung von unerwünschten Verformungen möglich. Durch die vorzugsweise auf die Unterseite aufgeklebte Platte können derartige Dimensionsänderungen auf ca. 10% - 20% verglichen mit den Dimensionsänderungen ohne eine solche Platte reduziert werden, wodurch die Anwendung der Halbfertigteile bzw. Holz-Beton-Verbundbauelemente erleichtert wird.

Bei der Platte handelt es sich vorzugsweise um eine Holzwerkstoffplatte, beispielsweise um eine OSB-Platte oder Spanplatte. Eine OSB-Platte ist bevorzugt, da diese besonders gut Kräfte und Spannungen aus der Stapelanordnung aufnehmen kann.

Die Platte kann auf der der Stapelanordnung abgewandten Seite mit einem Dekor versehen sein, beispielsweise dekorativ bedruckt sein. Auf diese Weise sind Nacharbeiten zur Dekorierung der Unterseite einer mit dem Halbfertigteil hergestelltes Holz-Beton-Verbunddecke entbehrlich.

Die Platte kann beschichtet sein, insbesondere mit Harz, beispielsweise Melamin. Beispielsweise kann es sich bei der Platte um eine Melamin-beschichtete Spanplatte handeln. Die Platte kann insbesondere eine Brandschutz-Beschichtung aufweisen, um den Brandschutz des Halbfertigteils bzw. des Holz-Beton-Verbundbauelements zu verbessern.

Anstelle oder zusätzlich zu einer Holzwerkstoffplatte kann als Platte auch eine Gipskartonplatte, insbesondere Gipsbauplatte oder Gipsfeuerschutzplatte, oder eine Gipsfaserplatte (beispielsweise eine Fermacell-Gipsfaserplatte, erhältlich von James Hardie plc, Dublin, Irland), verwendet werden.

Optional kann eine brandgeschützte Platte verwendet werden, beispielsweise eine brandgeschützte OSB-Platte. Der Brandschutz kann weiter verbessert werden, indem zusätzlich oder alternativ eine Platte mit einer Dicke von mindestens 20 mm verwendet wird.

Bei einer Ausführungsform liegen die Untergurtelemente und die Betonschicht direkt aufeinander. Bei einer anderen Ausführungsform ist zwischen den Untergurtelementen und der Betonschicht ein Zwischenraum vorgesehen. Entsprechend ist vorzugsweise lediglich ein oberer Teil der überstehenden Bereiche der Stegelemente in Beton eingebettet. Der nicht-eingebettete Teil der überstehenden Bereiche definiert den Abstand zwischen den Untergurtelementen und der Betonschicht. Der Zwischenraum ist entsprechend zwischen den nicht-eingebetteten Teilen der überstehenden Bereiche angeordnet.

Auf diese Weise entsteht ein zu I-Trägern analoges System, in welchem der durch die Betonschicht gebildete Obergurt (Druckgurt) und der durch die Stapelanordnung bzw. die Untergurtelemente gebildete Untergurt (Zuggurt) durch Materialien gebildet werden, die hierfür besonders vorteilhaft sind, nämlich der Druckgurt aus Beton und der Untergurt aus Holz bzw. Holzwerkstoff, wobei die Spreizung von Druck- und Zuggurt sowie die für die Tragwirkung notwendige Übertragung der Schubkräfte durch die schubsteifen Stegelemente aus Holzwerkstoff erfolgt.

Der durch den Zwischenraum bewirkte Abstand zwischen den Untergurtelementen und der Betonschicht ermöglicht zudem einen statisch sehr leistungsfähigen, materialsparenden Gesamtaufbau des Holz-Beton-Verbundbauelements, der statisch gegenüber Holz-Beton-Verbundbauelementen, bei denen Holz-Untergurt und Beton-Obergurt unmittelbar übereinander angeordnet sind, ein deutlich höheres Trägheitsmoment aufweist, insbesondere gegenüber häufig für Holz-Beton-Verbundbauelementen verwendetem Brettsperrholz und darauf aufgegossener Betonschicht. Insbesondere wird durch den Zwischenraum erreicht, dass weniger tragendes Material, insbesondere lediglich die Stegelemente, in und nahe bei der neutralen Faser liegen.

Der Zwischenraum kann im Wesentlichen frei sein, beispielsweise mit Luft gefüllt sein. Auf diese Weise wird zwischen den Untergurtelementen und der Betonschicht ein Hohlraum bereitgestellt, durch den beispielsweise ein oder mehrere Installationsleitungen, beispielsweise Strom- und/oder Datenleitungen oder Medienleitungen wie zum Beispiel Wasser- und/oder Gasleitungen, und/oder ein oder mehrere Leerrohre dafür durch den Zwischenraum verlegt werden können, beispielsweise in Stapelrichtung und/oder in Längsrichtung.

Bei einer Ausführungsform ist in dem Zwischenraum ein Füllmaterial angeordnet, insbesondere in Form einer, insbesondere von den Stegelementen in Stapelrichtung unterbrochenen, Füllmaterial-Schicht. Das Füllmaterial kann den gesamten Zwischenraum einnehmen. Es ist aber auch denkbar, dass das Füllmaterial nur einen Teil des Zwischenraums einnimmt. Vorzugsweise nimmt das Füllmaterial eine Füllmaterialschicht mit einer Dicke von mindestens 20 mm, weiter bevorzugt mindestens 50 mm ein.

Bei einer entsprechenden Ausführungsform, insbesondere des Halbfertigteils, ist zwischen den überstehenden Bereichen der Stegelemente ein Füllmaterial angeordnet, insbesondere in Form einer Füllmaterial-Schicht. Insbesondere bilden die Untergurtelemente und die Stegelemente Kanäle an der Oberseite der Stapelanordnung, in denen das Füllmaterial angeordnet sein kann. Das Füllmaterial ist entsprechend zwischen den Unterzuggurten und einer bei der Herstellung eines Holz-Beton-Verbundbauteils mit dem Halbfertigteil zu gießenden Betonschicht angeordnet. Bei dem Halbfertigteil ist das Füllmaterial vorzugsweise derart angeordnet, dass ein oberer Teil der überstehenden Bereiche der Stegelemente zur Einbettung in eine Betonschicht an der Oberseite über das Füllmaterial übersteht.

Das Füllmaterial kann als Abstandshalter, insbesondere Abstandslage, für das Gießen der Betonschicht dienen. Weiterhin können mit dem Füllmaterial die Eigenschaften des Holz-Beton-Verbundbauteils beeinflusst werden, insbesondere dessen wärme- und/oder schalldämmenden Eigenschaften. Entsprechend kann es sich bei dem Füllmaterial um ein Dämmmaterial, insbesondere um ein schalldämmendes und/oder wärmedämmendes Füllmaterial handeln.

Bei Verwendung des Halbfertigteils bzw. Holz-Beton-Verbundbauelements für gedämmte oberste Geschossdecken oder Flachdächer kann beispielsweise durch die Verwendung eines wärmedämmenden Füllmaterials die Konstruktionshöhe reduziert werden, da die Aufdachdämmung weniger dick bemessen werden oder sogar ganz entfallen kann.

Beispielsweise kann es sich bei dem Dämmmaterial um Fasermaterial, zum Beispiel ein oder mehrere der folgenden Fasermaterialien handeln: Mineralfasern, wie zum Beispiel Glasfasern (zum Beispiel als Glaswolle) oder Steinfasern (zum Beispiel als Steinwolle), oder organische Fasern, wie zum Beispiel Holzfasern oder Zellulosefasern.

Weiter kann es sich bei dem Dämmmaterial um schäumendes Material, beispielsweise Mineralschaum (zum Beispiel Geolyth-Mineralschaum, erhältlich von der GEOLYTH Mineral Technologie GmbH, 4407 Dietach, Österreich) oder Polymerschaum, beispielsweise Polyurethanschaum (PUR-Schaumstoff), handeln.

Das Dämmmaterial kann insbesondere in Form von Dämmmatten, beispielsweise aus Fasermaterial oder schäumendem Material, vorliegen. Insbesondere bei organischen Fasern wie Holzfasern oder Zellulosefasern kann das Dämmmaterial auch als Einblasdämmung in den Zwischenraum eingebracht werden.

Weiterhin kann es sich bei dem Füllmaterial um Schüttgut handeln, beispielsweise um ein oder mehrere der folgenden Schüttgute: Sand, Kies, Splitt, Recyclingmaterial wie zum Beispiel aus Bauschutt, Blähton, Holzpartikel, insbesondere mit Zementleim imprägnierte Holzpartikel. Auf diese Weise lässt sich insbesondere die Masse des Holz-Beton-Verbundbauteils und damit dessen Schalldämmungseigenschaften erhöhen.

Das Schüttgut kann durch ein geeignetes Bindemittel gebunden sein, beispielsweise durch Zement oder Polyurethan. Auf diese Weise können die Dämmwerte verbessert und/oder die Herstellung kann vereinfacht werden.

Das Schüttgut kann weiter in Säcken oder Schläuchen angeordnet sein, zum Beispiel aus Textil oder Papier. Auf diese Weise kann die Gefahr eines Verrutschens der Schüttung zum Beispiel während eines Transports, reduziert werden. Zudem kann die Herstellung auf diese Weise vereinfacht werden.

Zusätzlich oder alternativ zum Füllmaterial können ein oder mehrere Installationsleitungen, beispielsweise Strom- und/oder Datenleitungen oder Medienleitungen wie zum Beispiel Wasser- oder Gasleitungen, oder ein oder mehrere Leerrohre dafür durch den Zwischenraum bzw. zwischen den überstehenden Bereichen der Stegelemente verlaufen, insbesondere durch die von den überstehenden Bereichen der Stegelemente und den Gurtelementen gebildeten Kanäle. Die ein oder mehreren Installationsleitungen oder ein oder mehreren Leerrohre können zum Beispiel zwischen den Untergurtelementen und dem Füllmaterial angeordnet sein und/oder in das Füllmaterial eingebettet sein. Weiter können die ein oder mehreren Leerrohre zum Beispiel in Stapelrichtung und/oder in Längsrichtung verlaufen.

Die Stegelemente können ein oder mehrere Durchbrüche zum Verlegen von ein oder mehreren Installationsleitungen und/oder Leerrohre aufweisen. Auf diese Weise können die Installationsleitungen und/oder Leerrohre auch in Stapelrichtung verlegt werden.

Bei einer Ausführungsform sind zwischen den überstehenden Bereichen der Stegelemente ein oder mehrere Schottelemente angeordnet. Insbesondere sperrt ein Schottelement vorzugsweise einen von einem Untergurtelement und zwei benachbarten Stegelementen gebildeten Kanal in Längserstreckungsrichtung. Ein oberer Teil der überstehenden Bereiche der Stegelemente ragt zu dessen Einbettung in Beton vorzugsweise über die ein oder mehreren Stegelemente hinaus. Es ist auch denkbar, dass ein oder mehrere der Schottelemente ebenfalls in Beton eingebettet werden bzw. sind.

Mit den ein oder mehreren Schottelementen, insbesondere mit im Bereich der Enden eines von einem Untergurtelement und zwei benachbarten Stegelementen gebildeten Kanals in Längserstreckungsrichtung, insbesondere in einem Schließrostbereich, kann beim seitlichen Einbetten des Holz-Beton-Verbundbauelements in Beton, beispielsweise zur Ausbildung eines Ringankers, das Einfließen von Vergussbeton in den Kanal begrenzt werden. Weiterhin kann durch die Schottelemente ein Füllmaterial, beispielsweise Schüttgut, im Kanal positioniert und ein Herausfließen verhindert werden. Dies ist insbesondere bei der Herstellung von Holz-Beton-Verbundfertigteilen zur Transportsicherung vorteilhaft.

Die ein oder mehreren Schottelemente sind vorzugsweise aus Holz. Alternativ können die ein oder mehreren Schottelemente auch aus einem Holzwerkstoff sein.

Weitere Merkmale und Vorteile des Halbfertigteils, des Holz-Beton-Verbundbauelements, der Verwendung und des Verfahrens ergeben sich aus der nachfolgenden Beschreibung von Ausführungsbeispielen, wobei auf die beigefügte Zeichnung Bezug genommen wird.

In der Zeichnung zeigen
- Fig. 1a-e: ein erstes Ausführungsbeispiel des Halbfertigteils, des Holz-Beton-Verbundbauelements und des Verfahrens zur Herstellung des Holz-Beton-Verbundbauelements,
- Fig. 2a-b: zeigen die Verwendung des Holz-Beton-Verbundbauelements aus Fig. 1a-e zur Herstellung einer Holz-Beton-Verbundbaudecke,
- Fig. 3a-b: ein zweites Ausführungsbeispiel des Halbfertigteils und des Holz-Beton-Verbundbauelements,
- Fig. 4a-c: Stegelemente mit Schubnocken von weiteren Ausführungsbeispielen des Halbfertigteils und des Holz-Beton-Verbundbauelements und
- Fig. 5a-c: ein zweites Ausführungsbeispiel des Verfahrens zur Herstellung des Holz-Beton-Verbundbauelements.

Die Fig. 1a-e zeigen ein erstes Ausführungsbeispiel des Halbfertigteils, des Verfahrens zur Herstellung des Holz-Beton-Verbundbauelements und des Holz-Beton-Verbundbauelements. Fig. 1a zeigt eine schematische perspektivische Ansicht des Halbfertigteils ohne Füllmaterial. Fig. 1b zeigt eine schematische perspektivische Ansicht des Halbfertigteils nach Einbringen von Füllmaterial und Auflegen einer Bewehrungsstahlmatte, Fig. 1c zeigt eine perspektivische Ansicht des fertigen Holz-Beton-Verbundbauelements nach Aufbringen und Aushärten der Betonschicht. Fig. 1d zeigt eine schematische Querschnittsansicht des fertigen Holz-Beton-Verbundbauelements entsprechend der in Fig. 1c mit "Id" bezeichneten Schnittebene und Fig. 1e zeigt eine schematische Längsschnittansicht des fertigen Holz-Beton-Verbundbauelements entsprechend der in Fig. 1c mit "Ie" bezeichneten Schnittebene.

Das Halbfertigteil 104 weist eine Stapelanordnung 106 auf, die mehrere Untergurtelemente 108 aus Holz und mehrere Stegelemente 110 umfasst, wobei die mehreren Untergurtelemente 108 und die mehreren Stegelemente 110 in einer Stapelrichtung (Pfeil 112) abwechselnd nebeneinander angeordnet und miteinander verklebt sind, so dass die Untergurtelemente 108 und Stegelemente 110 gemeinsam eine Unterseite 114 und eine gegenüberliegende Oberseite 116 der Stapelanordnung 106 bilden.

Die Untergurtelemente 108 und die Stegelemente 110 erstrecken sich jeweils in eine Längserstreckungsrichtung (Pfeil 118) quer zur Stapelrichtung 112 und sind derart miteinander verklebt, dass die Untergurtelemente 108 mit ihren an die benachbarten Stegelemente 110 grenzenden Seitenflächen jeweils vollflächig verklebt, beispielsweise verleimt, sind.

Die Untergurtelemente 108 sind aus Konstruktionsvollholz, beispielsweise aus einem Stück Konstruktionsvollholz, das sich entlang der gesamten Längserstreckungsrichtung 118 erstreckt oder aus mehreren in Längserstreckungsrichtung 118 hintereinander und miteinander zugkraftübertragend, beispielsweise durch Keilzinkung, verbundenen Stücken. Die Untergurtelemente 108 weisen in Stapelrichtung 112 eine Breite Bu im Bereich 40 - 200 mm, vorzugsweise 60 - 150 mm, insbesondere 75 - 120 mm, und in Höhenrichtung (Pfeil 120), d.h. in Richtung von der Unterseite 114 zur Oberseite 116, eine Höhe Hu im Bereich 40 - 160 mm, vorzugsweise 50 - 100 mm, insbesondere 50 - 70 mm, auf.

Die Stegelemente 110 sind aus Holzwerkstoff, vorzugsweise OSB. An der Unterseite sind die Stegelemente 110 vorzugsweise bündig zu den Untergurtelementen 108, so dass die durch die Stegelemente 110 und die Untergurtelemente 108 gebildete Unterseite 114 vorzugsweise plan ist. An der Oberseite 116 weisen die Stegelemente 110 über die Untergurtelemente 108 überstehende Bereiche 122 (s. Fig. 1d) auf. An einem oberen Teil 124 der überstehenden Bereiche 122 sind die Stegelemente 110 mit einer Profilierung 126 in Form eines profilierten Stegrands 128 versehen. Der Stegrand 128 weist eine Vielzahl von rechteckigen Ausnehmungen 130 und dazwischen angeordneten Nocken 132 auf, die eine schubkraftübertragende Verbindung zu einer Betonschicht ermöglichen.

Die Stegelemente 110 weisen in Stapelrichtung 112 eine Breite Bs im Bereich 10 - 25 mm, vorzugsweise 12 - 20 mm, insbesondere 14 - 18 mm, und in Höhenrichtung (Pfeil 120) eine Höhe Hs auf, die um 50 - 600 mm, vorzugsweise 200 - 500 mm, insbesondere 250 - 400 mm, größer ist als die Höhe Hu, so dass die Stegelemente 110 and der Oberseite 116 50 - 600 mm, vorzugsweise 200 - 500 mm, insbesondere 250 - 400 mm, über die Untergurtelemente 108 überstehen.

Die überstehenden Bereiche 122 der Stegelemente 110 und die Untergurtelemente 108 bilden mehrere an der Oberseite 116 in Längserstreckungsrichtung verlaufende Kanäle 134.

Bei dem Verfahren zur Herstellung eines Holz-Beton-Verbundbauteils wird zunächst wie in Fig. 1a gezeigt das Halbfertigteil 104 bereitgestellt.

Zwischen den überstehenden Bereichen 122 der Stegelemente 110, d.h. in den Kanälen 134, wird sodann wie in Fig. 1b gezeigt Füllmaterial 140 angeordnet, dass eine durch die Stegelemente 110 unterbrochene Füllmaterial-Schicht 142 bildet. Die Füllmaterial-Schicht 142 weist eine Dicke d von mindestens 20 mm, vorzugsweise mindestens 50 mm auf. Der obere Teil 124 der Stegelemente 110 steht über die Füllmaterial-Schicht 142 über.

Bei dem Füllmaterial kann es sich zum Beispiel um Fasermaterial, beispielsweise Glaswolle oder Holzfasern, oder um Schaummaterial, beispielsweise Polyurethanschaum, handeln. Auf diese Weise können die Wärmedämmeigenschaften verbessert werden. Weiter kann es sich bei dem Füllmaterial auch um eine Schüttung, beispielsweise um Sand, Kies, Split oder Recyclingmaterial handeln, wodurch beispielsweise die Masse erhöht und dadurch die Schalldämmeigenschaften verbessert werden können.

In einem oder mehreren der Kanäle 134 können zudem Installationsleitungen oder Leerrohre 172 dafür verlegt werden. Insbesondere können die Installationsleitungen oder Leerrohre werksseitig vorverlegt sein. Weiterhin ist es denkbar, in einzelnen Kanälen 134 auf das Füllmaterial zu verzichten oder weniger Füllmaterial vorzusehen, um Platz für die nachträgliche Verlegung von Installationsleitungen oder Leerrohren zu lassen. Um die Installationsleitungen bzw. Leerrohre auch in Stapelrichtung 112 verlegen zu können, können Öffnungen 174 in den Stegelementen 110 vorgesehen werden, durch die die Installationsleitungen bzw. Leerrohre geführt werden können.

Anschließend wird, wie in Fig. 1c gezeigt, von oben Beton auf die Füllmaterial-Schicht 142 und die über die Füllmaterial-Schicht überstehenden oberen Teile 124 der Stegelemente 110 gegeben, so dass sich nach dem Aushärten des Betons eine Betonschicht 102 (in Fig. 1c mit gestrichelten Linien dargestellt) bildet, in die die oberen Teile 124 der Stegelemente 110 mit der Profilierung 126 eingebettet sind. Auf diese Weise wird über die Stegelemente 110 eine schubkraftübertragende Verbindung zwischen den Untergurtelementen 108 und der Betonschicht 102 hergestellt. Das Füllmaterial 140 dient bei diesem Verfahren als Abstandshalter für das Gießen der Betonschicht 102, so dass zwischen den Untergurtelementen 108 und der Betonschicht 102 ein Zwischenraum 144 verbleibt, in dem das Füllmaterial 140 angeordnet ist.

Die Betonschicht 102 kann eine Bewehrung 160, insbesondere eine Schwindbewehrung, aufweisen. Zur Herstellung der Bewehrung kann zum Beispiel vor dem Gießen der Betonschicht 102 eine Bewehrungsstahlmatte 161 auf die Stegelemente 110 aufgelegt werden (s. Fig. 1b). Zusätzlich oder alternativ können auch Bewehrungseisen, insbesondere aus Stahl, in Stapelrichtung 112 durch die Ausnehmungen 130 der Stegelemente 110 gelegt werden.

Die Bewehrung 160 der Holz-Beton-Verbundbauelemente 100 steht vorzugsweise in Längserstreckungsrichtung 118 über die Betonschicht 102 über (s. Fig. 1e). Auf diese Weise kann der überstehende Teil 162 der Bewehrung 160 später zum Beispiel in einen Ringanker 164 einbetoniert werden (s. Fig. 2b).

Im vorliegenden Ausführungsbeispiel wird das Holz-Beton-Verbundbauelement 100 als Holz-Beton-Verbundfertigteil vorproduziert.

Die Fig. 2a-b illustrieren die Verwendung eines solchen Holz-Beton-Verbundbauelements 100 zur Herstellung einer Holz-Beton-Verbunddecke. Fig. 2a zeigt eine der Fig. 1d entsprechende schematische Querschnittsansicht und Fig. 2b eine der Fig. 1e entsprechende Längsschnittansicht.

Zur Herstellung der Holz-Beton-Verbundbaudecke 190 werden mehrere gleichartige Holz-Beton-Verbundbauelemente 100 in Stapelrichtung 112, beispielsweise an ihren Enden in Längserstreckungsrichtung auf einem Auflager 148 aufliegend, nebeneinander angeordnet. Die Stapelanordnung 106 der Holz-Beton-Verbundbauelemente 100 weist an ihren Außenseiten in Stapelrichtung 112 jeweils randseitige Untergurtelemente 109 auf, die die Betonschicht 102 vorzugsweise in Stapelrichtung 112 überragen. Auf diese Weise bilden die in Stapelrichtung äußeren Untergurtelemente 109 am Stoß zweier Holz-Beton-Verbundbauelemente 100 jeweils eine in Längserstreckungsrichtung 118 verlaufende Vergussfuge 150, die zur Herstellung der Holz-Beton-Verbunddecke 190 mit Beton gefüllt werden kann, wobei vorzugsweise eine Fugenbewehrung eingelegt wird. Zwischen den auf Stoß aneinander liegenden Untergurtelementen 109 der benachbarten Holz-Beton-Verbundbauelemente 100 kann beispielsweise ein Fugendichtband 152 angeordnet, insbesondere eingeklebt, werden.

Der überstehende Teil 162 der Bewehrung 160 kann zum Beispiel in einen Ringanker 164 einbetoniert werden.

Damit beim Betonieren des Ringankers 164 der flüssige Beton nicht in die Kanäle 134 läuft, sind zwischen den überstehenden Bereichen 122, d.h. in den Kanälen 134, Schottelemente 170 angeordnet (s. Fig. 1e & 2b), die die Kanäle 134 zu den Enden in Längserstreckungsrichtung 118 verschließen. Es können in Längserstreckungsrichtung weitere Schottelemente 171 vorgesehen sein, zum Beispiel um ein Verrutschen des Füllmaterials während eines Transports zur Baustelle zu verhindern.

Das Halbfertigteil 104 kann auch unmittelbar zur Herstellung der Holz-Beton-Verbunddecke 190 verwendet werden, ohne dass davor Holz-Beton-Fertigbauteile hergestellt werden. Zu diesem Zweck können beispielsweise mehrere gleichartige Halbfertigteile 104 ohne Betonschicht 102 nebeneinander angeordnet werden, beispielsweise auf dem Auflager 148 aufliegend, und das Füllmaterial 140 in den Kanälen 134 angeordnet werden. Die Betonschicht 102 kann dann mittels Ortbetons hergestellt werden, wobei zum Beispiel gleichzeitig die Vergussfugen ausgefüllt werden. Auf diese Weise können die mehreren nebeneinander angeordneten Halbfertigteile 104 mit einer durchgehenden Betonschicht 102 verbunden werden.

Die Fig. 3a-b zeigen ein zweites Ausführungsbeispiel des Halbfertigteils und des Holz-Beton-Verbundbauelements. Fig. 3a zeigt eine der Fig. 1d entsprechende schematische Querschnittsansicht und Fig. 2b eine der Fig. 1e entsprechende schematische Längsschnittansicht.

Das Halbfertigteil 204 und das Holz-Beton-Verbundbauelement 200 weisen jeweils einen ähnlich Aufbau auf wie das Halbfertigteil 104 und das Holz-Beton-Verbundbauelement 100. Einander entsprechende Komponenten sind mit gleichen Bezugszeichen versehen und es wird insoweit auf die obige Beschreibung der Fig. 1a-e verwiesen.

Das Halbfertigteil 204 und das Holz-Beton-Verbundbauelement 200 unterscheiden sich dadurch von dem Halbfertigteil 104 bzw. Holz-Beton-Verbundbauelement 100, dass an der Unterseite 114 der Stapelanordnung 106 eine Platte 280 angeordnet ist, die vollflächig mit der Unterseite 114 verklebt ist. Bei der Platte 280 handelt es sich um eine Holzwerkstoffplatte, vorzugsweise OSB-Platte. Die Platte 280 kann in der Stapelanordnung 106 auftretende Kräfte verteilen. Weiterhin kann die Platte ein lokales Quellen bzw. Verziehen der Stapelanordnung 106 bei Feuchtigkeit reduzieren.

Die Platte 280 weist vorzugsweise eine Dicke von mindestens 20 mm auf und/oder umfasst brandhemmende Zusatzstoffe oder eine brandhemmende Beschichtung. Auf diese Weise kann der Brandschutz des Halbfertigteils 204 bzw. Holz-Beton-Verbundbauelements 200 verbessert werden.

Die Platte 280 kann an der der Stapelanordnung 106 abgewandten Seite, die die untere Sichtseite 282 des Halbfertigteils 204 bzw. Holz-Beton-Verbundbauelements 200 bildet, ein Dekor und/oder eine Harzschicht aufweisen.

Die Fig. 4a-c zeigen Stegelemente weiterer Ausführungsbeispiele des Halbfertigteils. Die Stegelemente 310, 310' und 310" unterscheiden sich dadurch vom Stegelement 110 des Halbfertigteils 104, dass die Ausnehmungen 330, 330' bzw. 330" und Nocken 332, 332' bzw. 332" der Profilierung 326, 326' bzw. 326" des Stegrands 128 anders ausgebildet sind.

In Fig. 4a sind die Ausnehmungen 330 und Nocken 332 schwalbenschwanzartig ausgebildet. Die Oberseiten der Nocken 332 und Ausnehmungen 330 können beispielsweise eine Länge L_{N} bzw. L_{A} in Erstreckungsrichtung von jeweils 50 mm und eine Höhe H_{N} bzw. Tiefe von 20 mm aufweisen. Die geneigten Seitenflächen 333 (Flanken) zwischen Nocken 332 und Ausnehmungen 330 können zur Höhenrichtung 120 zum Beispiel einen Winkel α von 15° aufweisen. Durch eine solche Profilierung 326 kann eine noch bessere Verbindung zur Betonschicht erreicht werden, insbesondere bei Zugkräften quer zur Ebene der Betonschicht.

In Fig. 4b sind die Ausnehmungen 330' rechteckig mit beidseitigen Hinterschneidungen 331 ausgebildet. Die Hinterschneidungen 331 weisen jeweils eine zur Oberseite der Nocken 332' parallele Hinterschnittfläche 335 auf. Die Oberseiten der Nocken 332' und Ausnehmungen 330' können beispielsweise eine Länge L_{N} bzw. L_{A} in Erstreckungsrichtung von jeweils 50 mm und eine Höhe H_{N} bzw. Tiefe von 20 mm aufweisen. Durch eine solche Profilierung 326' kann ebenfalls eine gute Verbindung zur Betonschicht auch bei Zugkräften quer zur Ebene der Betonschicht erreicht werden, während eine Umlenkung von Kräften von Längs- in Höhenrichtung, die bei den geneigten Seitenflächen 333 aus Fig. 4a auftreten kann, vermieden wird.

In Fig. 4c sind die Ausnehmungen 330" und Nocken 332" als einseitiger Schwalbenschwanz ausgebildet und weisen entsprechend eine vertikale Seitenfläche 336 und eine geneigte Seitenfläche 337 auf. Die einzelnen Nocken 332" sind so angeordnet, dass die vertikale Seitenfläche 336 der einzelnen Nocke 332` jeweils in Richtung der Mitte des Stegelements 310" in Längserstreckungsrichtung und die geneigte Seitenfläche 337 von der Mitte weggewandt angeordnet ist. Mit einer solchen Profilierung 326"kann ebenfalls eine gute Verbindung zur Betonschicht auch bei Zugkräften quer zur Ebene der Betonschicht erreicht werden. Durch die Anordnung der vertikalen Seitenflächen 336 in Fig. 4c wird eine Umlenkung von Kräften von Längs- in Höhenrichtung aus der einsatztypischen Kraftrichtung vermieden.

Die Stegelemente 310, 310' bzw. 310" können insbesondere anstelle des Stegelements 110 des Halbfertigteils 104 aus Fig. 1a-e oder Fig. 3a-b verwendet werden.

Die Fig. 5a-c zeigen ein zweites Ausführungsbeispiel des Verfahrens zur Herstellung des Holz-Beton-Verbundbauelements in schematischer Querschnittsdarstellung. Zur Herstellung des Holz-Beton-Verbundbauelements 400 als Holz-Beton-Verbundfertigteil wird, wie in Fig. 5a gezeigt, ein Halbfertigteil 404 bereitgestellt, das zum Beispiel wie das Halbfertigteil aus Fig. 1a-e ausgebildet sein kann. Einander entsprechende Komponenten sind in Fig. 1a-e und Fig. 5a-c mit gleichen Bezugszeichen versehen und es wird insoweit auf die obige Beschreibung der Fig. 1a-e verwiesen. Alternativ kann das Halbfertigteil 404 auch wie das Halbfertigteil 204 aus Fig. 3a-b ausgebildet sein. Weiter wird, wie ebenfalls in Fig. 5a gezeigt, Beton 401 in eine Betonschicht-Form 490 gegeben.

Das Halbfertigteil 404 wird dann wie in Fig. 4b mit den überstehenden Bereichen 122 der Stegelemente 110 nach unten ausgerichtet und mit dem zumindest oberen Teil 124 der überstehenden Bereiche 122 der Stegelemente in den nicht-ausgehärteten Beton 401 in der Betonschicht-Form 490 eingetaucht. Alternativ kann das Halbfertigteil 404 mit dem oberen Teil der überstehenden Bereiche der Stegelemente zunächst in der Betonschicht-Form angeordnet und anschließend der Beton 401 hinzugegeben werden.

Nach dem Aushärten des Betons 401 hat sich eine Betonschicht 102 gebildet, in die der obere Teil der überstehenden Bereiche der Stegelemente eingebettet ist. Das fertige Holz-Beton-Verbundbauelement 400 kann der Betonschicht-Form 490 entnommen werden.

Durch das zuvor beschriebene Verfahren kann die Größe des Zwischenraums 144 unabhängig von der Dicke des Füllmaterials eingestellt werden. Weiterhin kann auf diese Weise Füllmaterial auch erst nach dem Aushärten der Betonschicht 102 in die Kanäle 134 bzw. Zwischenräume 144 eingebracht werden.

### Bezugszeichenliste:

- 100, 200, 400: Holz-Beton-Verbundbauelement
- 102: Betonschicht
- 104, 204, 404: Halbfertigteil
- 106: Stapelanordnung
- 108, 109: Untergurtelement
- 110, 310, 310', 310": Stegelement
- 112: Stapelrichtung
- 114: Unterseite der Stapelanordnung
- 116: Oberseite der Stapelanordnung
- 118: Längserstreckungsrichtung
- 120: Höhenrichtung
- 122: überstehender Bereich des Stegelements
- 124: oberer Teil des überstehenden Bereichs
- 126, 326, 326', 326": Profilierung
- 128: Stegrand
- 130, 330, 330', 330": Ausnehmung
- 132, 332, 332', 332": Nocke
- 134: Kanal
- 140: Füllmaterial
- 142: Füllmaterial-Schicht
- 144: Zwischenraum
- 148: Auflager
- 150: Vergussfuge
- 152: Fugendichtband
- 160: Bewehrung
- 161: Bewehrungsstahlmatte
- 162: überstehender Teil der Bewehrung
- 164: Ringanker
- 170, 171: Schottelement
- 172: Leerrohr
- 174: Öffnung
- 190: Holz-Beton-Verbunddecke
- 280: Platte
- 282: untere Sichtseite
- 331: Hinterschneidungen
- 333, 336, 337: Seitenfläche
- 335: Hinterschnittfläche
- 401: Beton
- 490: Form

## Patentansprüche

1. Halbfertigteil (104, 204, 404) zur Herstellung eines Holz-Beton-Verbundbauelements (100, 200, 400), insbesondere einer Holz-Beton-Verbunddecke oder eines Holz-Beton-Verbundfertigteils,
- mit einer Stapelanordnung (106), die mehrere Untergurtelemente (108, 109) aus Holz und mehrere Stegelemente (110, 310) umfasst, wobei die mehreren Untergurtelemente (108, 109) und die mehreren Stegelemente (110, 310) in einer Stapelrichtung (112) nebeneinander angeordnet und miteinander verklebt sind, so dass die Untergurtelemente (108, 109) und die Stegelemente (110, 310) gemeinsam eine Unterseite (114) und eine gegenüberliegende Oberseite (116) der Stapelanordnung (112) bilden,
- wobei die Stegelemente (110, 310) an der Oberseite (116) über die Untergurtelemente (108, 109) überstehende Bereiche (122) zu deren zumindest teilweisen Einbettung in Beton aufweisen,
**dadurch gekennzeichnet,**
- **dass** die mehreren Untergurtelemente (108, 109) und die mehreren Stegelemente (110, 310) in der Stapelrichtung (112) abwechselnd nebeneinander angeordnet sind und
- **dass** die Stegelemente (110, 310) aus Holzwerkstoff sind.

2. Halbfertigteil nach Anspruch 1,
**dadurch gekennzeichnet, dass** die Untergurtelemente (108, 109) aus Konstruktionsvollholz, vorzugsweise aus längsverbundenem, insbesondere keilgezinktem, Konstruktionsvollholz, gebildet sind.

3. Halbfertigteil nach Anspruch 1 oder 2,
**dadurch gekennzeichnet, dass** die Untergurtelemente (108, 109) in Stapelrichtung (112) eine Breite im Bereich 40 - 200 mm, vorzugsweise 60 - 150 mm, insbesondere 75 - 120 mm, aufweisen und/oder eine Höhe im Bereich 40 - 160 mm, vorzugsweise 50 - 100 mm, insbesondere 50 - 70 mm, aufweisen.

4. Halbfertigteil nach einem der Ansprüche 1 bis 3,
**dadurch gekennzeichnet, dass** der Holzwerkstoff der Stegelemente (110, 310) Holzspäne enthält, insbesondere die Stegelemente (110, 310) aus Spanplatten oder OSB-Platten, gebildet sind.

5. Halbfertigteil nach einem der Ansprüche 1 bis 4,
**dadurch gekennzeichnet, dass** die Stegelemente (110, 310) in Stapelrichtung (112) eine Breite im Bereich 10 - 25mm, vorzugsweise 12 - 20 mm, insbesondere 14 - 18 mm, aufweisen und/oder die an der Oberseite (116) über die Untergurtelemente (108, 109) überstehende Bereiche (122) der Stegelemente (110, 310) eine Höhe im Bereich 20 - 600 mm, vorzugsweise 200 - 500 mm, insbesondere 250 - 400 mm, aufweisen.

6. Halbfertigteil nach einem der Ansprüche 1 bis 5,
**dadurch gekennzeichnet, dass** die überstehenden Bereiche (122) der Stegelemente (110, 310) mit einer Profilierung (126, 326, 326', 326") versehen sind, insbesondere einen profilierten Stegrand (128) aufweisen.

7. Halbfertigteil nach einem der Ansprüche 1 bis 6,
**dadurch gekennzeichnet, dass** an der Unterseite (114) der Stapelanordung (106) eine Platte (280) vorgesehen ist, die insbesondere mit der Unterseite (114) verklebt ist.

8. Halbfertigteil nach einem der Ansprüche 1 bis 7,
**dadurch gekennzeichnet, dass** zwischen den überstehenden Bereichen (122) der Stegelemente (110, 310) ein Füllmaterial (140) angeordnet ist und/oder ein oder mehrere Installationsleitungen oder Leerrohre (172) dafür verlaufen.

9. Halbfertigteil nach einem der Ansprüche 1 bis 8,
**dadurch gekennzeichnet, dass** zwischen den überstehenden Bereichen (122) der Stegelemente (110, 310) ein oder mehrere Schottelemente (170, 171) angeordnet sind.

10. Halbfertigteil nach einem der Ansprüche 1 bis 9,
**dadurch gekennzeichnet, dass** die Stapelanordnung (106) eine Breite in Stapelrichtung (112) im Bereich 0,5 - 2,5 m, vorzugsweise 0,75 - 2 m, insbesondere 1 - 1,5 m, und/oder eine Länge in Längserstreckungsrichtung (118) im Bereich 1 - 15 m, vorzugsweise 2,5 - 10 m, insbesondere 5 - 8,5 m aufweist.

11. Holz-Beton-Verbundbauelement (100, 200, 400), insbesondere Holz-Beton-Verbunddecke oder Holz-Beton-Verbundfertigteil,
- mit einem Halbfertigteil (104, 204, 404) nach einem der Ansprüche 1 bis 10 und
- mit einer Betonschicht (102),
- wobei die überstehenden Bereiche (122) der Stegelemente (110, 310) zumindest in einem oberen Teil (124) in die Betonschicht (102) eingebettet sind.

12. Holz-Beton-Verbundbauelement nach Anspruch 11,
**dadurch gekennzeichnet, dass** zwischen den Untergurtelementen (108, 109) und der Betonschicht (102) ein Zwischenraum (144) vorgesehen ist, wobei in dem Zwischenraum (144) vorzugsweise ein Füllmaterial (140) und/oder ein oder mehrere Installationsleitungen oder Leerrohre (172) dafür durch den Zwischenraum (144) verlaufen.

13. Verwendung eines Halbfertigteils (104, 204, 404) nach einem der Ansprüche 1 bis 10 zur Herstellung eines Holz-Beton-Verbundbauelements (100, 200, 400), insbesondere nach einem der Ansprüche 11 oder 12.

14. Verwendung nach Anspruch 13,
**dadurch gekennzeichnet, dass** die überstehenden Bereiche (122) der Stegelemente (110, 310) zumindest teilweise in Beton eingebettet werden.

15. Verfahren zur Herstellung eines Holz-Beton-Verbundbauelements (100, 200, 400) nach Anspruch 11 oder 12,
- bei dem ein Halbfertigteil (104, 204, 404) gemäß einem der Ansprüche 1 bis 10 bereitgestellt wird,
- bei dem zumindest ein oberer Teil (124) der überstehenden Bereiche (122) der Stegelemente (110, 310) des Halbfertigteils (104, 204, 404) in nicht ausgehärtetem Beton eingebettet wird, so dass sich bei Aushärten des Betons eine Betonschicht (102) ergibt, in die zumindest der obere Teil (124) der überstehenden Bereiche (122) der Stegelemente (110, 310) eingebettet ist, und
- bei dem optional zwischen den überstehenden Bereichen (122) ein Füllmaterial und/oder ein oder mehrere Installationsleitungen oder Leerrohre dafür angeordnet werden.

16. Verfahren nach Anspruch 15,
**dadurch gekennzeichnet,**
- **dass** das Halbfertigteil mit den überstehenden Bereichen (122) der Stegelemente (110, 310) nach oben angeordnet wird und der nicht ausgehärtete Beton, insbesondere als Ortbeton, auf das Holz-Beton-Verbundbauelement (100, 200, 400) aufgegeben wird oder
- **dass** das Halbfertigteil mit den überstehenden Bereichen (112) der Stegelemente (110, 310) nach unten ausgerichtet und mit dem zumindest oberen Teil der überstehenden Bereiche der Stegelemente in nicht-ausgehärteten Beton eingetaucht wird.
